# EUROPÄISCHE PATENTSCHRIFT

(11) **EP 0 295 511 B1**
(45) Veröffentlichungstag und Bekanntmachung des Hinweises auf die Patenterteilung: **06.03.1991**
(21) Anmeldenummer: 88108857.9
(22) Anmeldetag: 03.06.1988
(51) Int. Cl.: A01B 19/06, A01B 49/02, E01C 23/08

(54) **Vorrichtung zur Lockerung von Böden**
Equipment for loasening sail
Appareil pour le labourage des sols

(30) Priorität: 13.06.1987 DE 8708360 U
(43) Veröffentlichungstag der Anmeldung: 21.12.1988
(73) Patentinhaber: Amazonen-Werke H. Dreyer GmbH & Co. KG, D-49205 Hasbergen (DE)
(72) Erfinder: Schomäcker, Wilfried, D-6670 St.Ingbert (DE)

(56) Entgegenhaltungen:
- DE-A- 3 518 991
- DE-U- 6 930 352
- DE-U- 7 836 976
- DE-U- 8 030 612
- FR-A- 2 405 629
- FR-A- 2 440 141
- FR-A- 2 445 097
- US-A- 4 088 083

## Beschreibung

Die Erfindung betrifft eine Vorrichtung zur Lockerung von Böden, insbesondere zur Auflockerung von Tennenplätzen, die zumindest zwei hintereinander angeordnete, mit Zinken besetzte Eggenbalken aufweist, welche über einen Antriebsmechanismus in hin- und hergehende Bewegung quer zur Fahrtrichtung versetzt werden.

Eine derartig ausgebildete Vorrichtung ist bereits durch das deutsche Gebrauchsmuster 78 36 976 bekannt. Diese Vorrichtung weist hinter den zwei hintereinander angeordneten Eggenbalken noch eine über die gesamte Arbeitsbreite reichende Hobelschiene, eine Walze und einen Bürsten aufweisenden Besen auf. Mit dieser, als Sportplatzpflegegerät bezeichneten Vorrichtung sollen die Böden von Tennenplätzen unabhängig von ihrer Bodendichte, ihrem Feuchtigkeitsgehalt und ihrer Oberflächenbeschaffenheit wieder hergerichtet werden, wobei eine größtmögliche Ebenheit bei Gleichmäßigkeit in ihrem Verdichtungsgrad hergerichteten Boden und guter Wasserdurchlässigkeit gegeben sein soll.

Mittels dieses Sportplatzpflegegerätes lassen sich zwar Sportplatzböden oder dgl. verschiedener Konsistenz und Welligkeit wieder aufbereiten, aber die Forderung nach einer ebenen Oberfläche der Tennenplätze kann mit dieser bekannten Vorrichtung nicht immer erfüllt werden, da in den jeweiligen äußeren Bereichen der in hin- und hergehende Bewegung quer zur Fahrtrichtung angetriebenen Eggenbalken kleine Wälle entstehen können, Diese Wälle werden von den Bodenpartikeln gebildet, die evtl. von den in den äußeren Bereichen der Eggenbalken angeordneten Zinken nach außen, d.h. in den Bereich außerhalb der Arbeitsbreite der Nachlaufwalze transportiert werden, so daß die nebeneinanderliegenden einzelnen Arbeitsbahnen des Sportplatzpflegegerätes erkennbar sind. Hierdurch entsteht zwar eine aufgelockerte obere Bodenschicht, aber die Bodenoberfläche weist immer noch Bodenunebenheiten, hervorgerufen durch die Wallbildung, auf.

Der Erfindung liegt nun die Aufgabe zugrunde, die Wallbildung an dem Ende des Arbeitsbreiches der gattungsgemäßen Vorrichtung bei der Auflockerung von Tennenplätzen, insbesondere Sportplätzen mit Schlackenauflage, mit einfachen Mitteln wirkungsvoll zu vermeiden.

Diese Aufgabe wird erfindungsgemäß durch die kennzeichnenden Maßnahmen des Anspruches 1 gelöst.

Infolge dieser Maßnahme wird verhindert, daß sich Bodenteile nach außen außerhalb der Arbeitsbreite des Sportplatzpflegegerätes bewegen können. Ein Abwandern der Bodenteile wird somit also unterbunden, so daß es auch zu keiner Wallbildung seitlich des Arbeitsbereiches des Sportplatzpflegegerätes führen kann. Die Grenzstriegel sorgen dafür, daß die evtl. von den äußeren Zinken nach außen bewegten Bodenpartikel immer wieder in Richtung auf die Eggenbalken verlagert und eingeebnet werden, so daß stets eine ebene Bodenoberfläche der Tennenplätze entsteht und die einzelnen Arbeitsbahnen des Sportplatzpflegegerätes nicht erkennbar sind.

Dadurch, daß der Grenzstriegel als Platte ausgebildet ist, wird jeweils eine seitliche Abgrenzung neben den Eggenbalken geschaffen, die das seitliche herausfließen des Bodens aus dem Bereich der Zinken verhindert, so daß die Wallbildung unterbunden wird. Die längliche Durchbruchsöffnung soll verhindern, daß sich Bodenpartikel vor den Grenzstriegeln anhäufen, da die längliche Durchbruchsöffnung eine gleichmäßige Verteilung des sich evtl. anhäufenden Materials durch die Öffnung bewirkt, wodurch eine aufgelockerte, ebene Tennenplatzoberfläche gewährleistet ist.

Durch das deutsche Gebrauchsmuster 69 30 352 ist bereits eine als Bodenbearbeitungsmaschine ausgebildete Rüttelegge bekannt, die an den äußeren Enden eines Eggenbalkens angeordnete Grenzstriegel aufweist. Diese Grenzstriegel sind mit einzelnen, in Abständen zueinander angeordneten Striegelzinken ausgerüstet, wobei die Striegelzinken an einer Halteschiene befestigt sind. Die jeweilige Lage der Grenzstriegel gegenüber dem Eggenbalken läßt sich je nach Beschaffenheit des zu bearbeitenden Bodens verändern, wodurch sich die von diesen Grenzstriegeln geleistete Arbeitseffektivität den unterschiedlichen Bodenarten anpassen läßt. Mittels dieser an den äußeren Enden des Eggenbalkens angeordneter Grenzstriegel sollen die noch nicht zerteilten Bodenklumpen, die entlang der Zinkenträger nach außen geführt worden sind, zerkleinert und die seitlichen Häufeldämme eingeebnet werden. Die bekannten Grenzstriegel sollen die Arbeitsintensität im äußeren Bereich der Eggenbalken verbessern und können dazu dienen, die Arbeitsbreite der Rüttelegge zu verändern.

Da sich die Bearbeitung eines Ackerbodens wesentlich von der Auflockerung von Tennenplätzen unterscheidet, ist es nicht möglich, die bekannten Grenzstriegel mit ihren Striegelzinken an einem Eggenbalken eines Sportplatzpflegegerätes anzuordnen, und somit ein herausfließen von Bodenteilen aus dem Arbeitsbereich der Eggenbalken zu unterbinden.

Die FR-A-24 05 629 beschreibt eine Kreiselegge mit seitlichen Abschrirmplatten, die an dem Rahmen der Kreiselegge höhen- und seitenbeweglich befestigt sind. Diese Platten sind also nicht an den motorisch angetriebenen Werkzeugträgern angeordnet. Diese Abschirmplatten sollen auch bereits eine seitliche Wallbildung verhindern. Dieses mag bei der Bearbeitung eines Ackerbodens möglich sein, für die Auflockerung von Tennenplätzen ist diese Ausbildung der Abschirmplatten jedoch nicht geeignet.

Damit sich die Grenzstriegel den jeweiligen Eindringtiefen der Zinken in den Sportplatzboden anpassen lassen, sind die Grenzstriegel in der Höhe verstellbar an dem Eggenbalken angeordnet.

Weitere Einzelheiten der Erfindung sind der Beispielsbeschreibung und den Zeichnungen zu entnehmen. Hierbei zeigen
Fig. 1 das in erfindungsgemäßer Weise ausgebildete Sportplatzpflegegerät in Prinzipdarstellung, in der Seitenansicht,
Fig. 2 das Sportplatzpflegegerät gemäß Fig. 1 ohne Grenzbesen und
Fig. 3 das Sportplatzpflegegerät gemäß Fig. 1 in der Draufsicht.

Das Sportplatzpflegegerät besteht aus der Rüttelegge 1, die zwei hintereinander angeordnete, mit Zinken 2 besetzte Eggenbalken 3 aufweist. Die Eggenbalken 3 werden über den Antriebsmechanismus 4 in hin- und hergehende Bewegungen quer zur Fahrtrichtung 5 versetzt. Über die Haltearme 6 ist die hinter der Rüttelegge 1 angeordnete, drehbar in dem Tragrahmen 7 gelagerte Nachlaufwalze 8 mit der Rüttelegge 1 verbunden. Mittels dieser auf der Bodenoberfläche 9 abrollenden Nachlaufwalze 8 wird die jeweilige Eindringtiefe der Zinken 2 der Rüttelegge 1 in den Boden millimetergenau eingestellt. Hinter der Nachlaufwalze 8 ist die als Besen 10 höhenverstellbar ausgebildete Striegeleinrichtung 11 angelenkt und über die Halterungen 12 mit dem Tragrahmen 7 der Nachlaufwalze 8 verbunden. Der Tragrahmen 7 weist die beiden seitlichen Halterungen 13 auf, die jeweils mit einem Zapfen 14 ausgerüstet sind. An diesen Zapfen 14 ist jeweils die in Fahrtrichtung 5 nach vorn ragende, das Gelenk 15 aufweisende Halterung 16 angelenkt, an die der Grenzbesen 17 befestigt ist. Die an den seitlichen Halterungen 13 der Nachlaufwalze 8 angeordneten, einstellbaren Anschlaghalterungen 18 begrenzen die Bewegung der die Grenzbesen 17 aufnehmenden Halterungen 16 nach unten. Dadurch, daß die Anschlaghalterungen 18 als einstellbare Bauteile ausgebildet sind, ist es möglich, die Abnutzung der Grenzbesen 17 auszugleichen, so daß die Grenzbesen 17 immer mit der Bodenoberfläche 9 zusammenwirken. Um nun die Wallbildung durch von den äußeren Zinken 2 in den Bereich außerhalb der Arbeitsbreite des Sportplatzpflegegerätes bewegten Bodenpartikel mit einfachen Mitteln wirkungsvoll zu vermeiden, ist an dem vorderen Eggenbalken 3 jeweils in seinem äußeren Bereich mittels der Halterung 19 der als Platte 20 ausgebildete Grenzstriegel 21 höhenverstellbar befestigt. Die Platte 20 des Grenzstriegels 21 weist die in Fahrtrichtung 5 sich erstreckende Durchbruchsöffnung 22 auf.

Werden nun die Eggenbalken 3 in hin- und hergehende Bewegung angetrieben, begrenzen jeweils die Grenzstriegel 21 das Hierausfließen von Bodenpartikeln aus dem Arbeitsbereich der Eggenbalken 3 bzw. der Nachlaufwalze 8, so daß eine Wallbildung von vornherein mit einfachen Mitteln verhindert wird und eine ebene Oberfläche des aufgelockerten Tennenplatzes entsteht.

## Patentansprüche

1. Vorrichtung zur Lockerung von Böden, insbesondere zur Auflockerung von Tennenplätzen, die zumindest zwei hintereinander angeordnete mit Zinken (2) besetzte Eggenbalken (3) aufweist, welche über einen Antriebsmechanismus (4) in hin- und hergehende Bewegung quer zur Fahrtrichtung (5) versetzt werden, dadurch gekennzeichnet, daß an zumindest einem der Eggenbalken (3) an dessen äußeren Enden Grenzstriegel (21) angeordnet sind, daß der jeweilige Grenzstriegel (21) zumindest annähernd parallel zur Fahrtrichtung (5) und im rechten Winkel zur Längsrichtung der Eggenbalken (3) verlaufend an dem Eggenbalken (3) angeordnet ist, daß der Grenzstriegel (21) auf seiner Unterseite durchgehend ausgebildet ist, daß der Grenzstriegel (21) als Platte (20) ausgebildet ist, wobei die Platte (20) eine längliche, sich in Fahrtrichtung (5) erstreckende Durchbruchsöffnung (22) aufweist.

2. Vorrichtung nach Anspruch 1, dadurch gekennzeichnet, daß der Grenzstriegel (21) in der Höhe verstellbar an dem Eggenbalken (3) angeordnet ist.

## Claims

1. Apparatus for loosening soil, more especially for loosening-up threshing floors, which includes at least two harrow bars (3), which are disposed one behind the other and are provided with tines (2), said bars being set in reciprocating motion transversely relative to the direction of travel (5) via the intermediary of a drive mechanism (4), characterised in that limiting raking combs (21) are disposed on at least one of the harrow bars (3) at its outer ends; each respective limiting raking comb (21) is disposed on the harrow bar (3) so as to extend at least approximately parallel to the direction of travel (5) and at right angles to the longitudinal direction of the harrow bars (3); each limiting raking comb (21) is adapted to be smooth on its lower side; each limiting raking comb (21) is in the form of plate (20), the plate (20) being provided with an elongate through-aperture (22) which extends in the direction of travel (5).

2. Apparatus according to claim 1, characterised in that each limiting raking comb (21) is disposed on the harrow bar (3) so as to be vertically adjustable.

## Revendications

1. Dispositif pour ameublir des sols notamment pour ameublir des surfaces en terre battue, dispositif comportant au moins deux poutres de herse (3), disposées l'une derrière l'autre, garnies de dents (2), effectuant un mouvement alternatif dans la direction transversale à la direction de déplacement (5) sous la commande d'un mécanisme d'entraînement (4), dispositif caractérisé en ce qu'au moins l'une des poutres de herse (3) comporte à ses extrémités extérieures, des brosses marginales (21), et en ce que les brosses marginales (21) respectives sont disposées au moins pratiquement parallèlement à la direction de déplacement (5) et perpendiculairement à la direction longitudinale des poutres de herse (3) sur ces poutres (3), et la brosse marginale (21) présente une surface inférieure continue, cette brosse (21) étant formée de plaques (20) et la plaque est munie d'un passage oblong (21) s'étendant dans la direction de déplacement (5).

2. Dispositif selon la revendication 1, caractérisé en ce que les brosses marginales (21) sont réglables en hauteur sur la poutre de herse (3).
